# EUROPÄISCHE PATENTSCHRIFT

(11) **EP 2 101 064 B1**
(45) Veröffentlichungstag und Bekanntmachung des Hinweises auf die Patenterteilung: **27.04.2011**
(21) Anmeldenummer: 09151017.2
(22) Anmeldetag: 21.01.2009
(51) Int. Cl.: B26F 3/00

(54) **Kühleinrichtung für ein Arbeitsfluid**
Cooling device for a working fluid
Dispositif de refroidissement pour un fluide de travail

(30) Priorität: 11.03.2008 AT 3842008
(43) Veröffentlichungstag der Anmeldung: 16.09.2009
(73) Patentinhaber: BHDT GmbH, 8605 Kapfenberg (AT)
(72) Erfinder: Trieb, Franz, 8605 Kapfenberg (AT); Retschnik, Gerald, 8712 Niklasdorf (AT)
(74) Vertreter: Wirnsberger, Gernot

(56) Entgegenhaltungen:
- EP-A- 0 015 535
- WO-A-2005/068847
- WO-A1-2007/029802
- FR-A1- 2 810 267
- US-A1- 2006 179 874

## Beschreibung

Die Erfindung bezieht sich auf eine Kühleinrichtung für ein Arbeitsfluid einer Hochdruckpumpe mit Druckübersetzer gemäß dem Oberbegriff des Anspruchs 1.

Hochdruckpumpen, wie diese beispielsweise für Wasserstrahl-Schneidanlagen eingesetzt werden, sind zumeist als Druckübersetzer mit einem Arbeitsfluid konzipiert. Im Betrieb erwärmt sich das Arbeitsfluid, sodass eine Kühlung desselben vorzugsweise im Rücklauf oder Umlauf in den Bereitstellungstank erfolgt. Beispielsweise werden bei einer zugeführten Antriebsleistung einer Hochdruckpumpe der beschriebenen Art von 37 Kilowatt im Arbeitsfluid etwa 11 Kilowatt als Wärmeenergie freigesetzt. Die Temperatur des Arbeitsfluids soll jedoch aus Funktions- und Verschleißgründen in einem Bereich von 55 °C bis 60 °C liegen.

Es ist bekannt, eine Kühlung des Arbeitsfluids mit einem mit Luft betriebenen Wärmetauscher vorzusehen, wobei auf einfache Weise durch eine Ein-/Aus-Schaltung eines Lüfters eine Einstellung der vorgesehenen Fluidtemperatur erfolgen kann. Besteht jedoch die Gefahr einer gegebenenfalls auch nur zeitweisen Überschreitung der Kühllufttemperatur von ca. 35 °C, so wird aus Sicherheitsgründen von einer Rückkühlung durch Luft abgesehen und ein mit Wasser beaufschlagbarer Wärmetauscher vorgesehen.

Derartige mit Kühlwasser betriebene Wärmetauscher haben auch den Vorteil, dass diese klein bauen bzw. einen geringen Platzbedarf bei einer erforderlichen Kühlleistung aufweisen, allerdings sind oft die Kosten für die Kühlwassermenge beträchtlich.

Die aus dem Dokument FR 2 810 267 A1 in Verbindung miteinander bekannten Merkmale sind im Oberbegriff des unabhängigen Anspruchs 1 zusammengefasst.

In der EP 0 015 535 A1 ist eine Vorrichtung für ein Verfahren zur kondensatfreien Zwischenkühlung verdichteter Gase offenbart, welche in Serie drei Verdichterstufen und zwei Zwischenkühler zwischen den Verdichterstufen umfasst, wobei die Zwischenkühler über jeweils ein Ventil zur Erreichung einer berechneten Temperatur geregelt beaufschlagbar sind.

Die Erfindung will die gegebenen Nachteile von Kühleinrichtungen der eingangs genannten Art für ein Arbeitsfluid beseitigen und setzt sich zum Ziel, eine Kühleinrichtung zu schaffen, welche im Betrieb der Hochdruckpumpe mit Druckübersetzer mit höchster Wirtschaftlichkeit und Sicherheit eine Regelung einer gewünschten Temperatur des Fluids bewerkstelligt.

Dieses Ziel wird bei einer eingangs genannten Kühleinrichtung dadurch erreicht, dass ein Wärmetauscher durch durchströmende Luft und ein weiterer Wärmetauscher durch durchströmendes Wasser aktivierbar ist.

Der mit der Erfindung erreichte Vorteil besteht im Wesentlichen darin, dass durch jeweils zuschaltbare Wärmetauscher eine gewählte Temperatur des Arbeitsfluids auf einfache und insbesondere kostengünstige Weise eingestellt werden kann.

Wenn auch die Umgebungsluft des mit dieser beaufschlagbaren Wärmetauschers in Zeiträumen mit erhöhter Außentemperatur nicht für eine genügende Rückkühlung des Arbeitsfluids ausreicht und deshalb eine Unterbrechung oder Rücknahme der Hochdruckpumpenleistung erfolgen müsste, kann durch eine erfindungsgemäße Einrichtung bei Zuschaltung einer Additiv-Wasser-Kühlung eine erforderliche Pumpenleistung aufrechterhalten werden. Untersuchungen haben überraschend ergeben, dass trotz erhöhter Einrichtungskosten die Aufwendungen für die Kühlmittel im Langzeitbetrieb der Hochdruckpumpe mit Druckübersetzer wesentlich geringer gehalten werden können als bei alleiniger Wasser- oder Luftkühlung mit erhöhter Kühlkapazität.

Wenn in günstiger Weise ein Wärmetauscher durch durchströmende Luft und ein weiterer Wärmetauscher durch durchströmendes Wasser aktivierbar ist, kann die gewünschte Temperatur des Arbeitsfluids besonders effizient geregelt werden.

Nach einer bevorzugten Ausführungsform der Erfindung ist der Arbeitsfluid/Luft-Wärmetauscher durch Elektro- oder Hydraulikmotoren, letztere vorzugsweise im Kühlkreislauf geschaltet, aktivierbar, wodurch eine einfache, sichere und auch wirtschaftliche Zuschaltbarkeit erreicht wird.

Wenn weiters der Arbeitsfluid/Wasser-Wärmetauscher durch Beaufschlagung mit Wasser über Schaltmittel aktivierbar ist, kann bei geringsten Kosten für die Kühlung eine wirkungsvolle Zusatzkühlung für eine gewünschte Temperaturregelung des Arbeitsfluids sichergestellt werden.

Bevorzugt werden Schaltmittel mit einer einfachen Ein-/Aus-Funktion verwendet, weil, wie sich herausgestellt hat, diese eine besonders einfache und sichere, aber auch ausreichende Regelschaltung der Temperatur in den gewünschten Grenzen ermöglicht.

Letztlich hat es sich als besonders vorteilhaft erwiesen, insbesondere im Hinblick auf eine Energieversorgung in von der Norm abliegenden Spannungsbereichen, wenn der Antrieb bzw. die Pumpe für die Förderanlage vom Arbeitsfluid in Wirkverbindung mit dem Antriebsmotor für die Hochdruckpumpe steht. Derart ist sichergestellt, dass eine Kühlung des Arbeitsfluids gleichzeitig mit dem Betrieb der Hochdruckpumpe mit Druckübersetzer erfolgt und keine anspeisungsbedingte Minderleistung des Kühlsystems auftreten kann.

Fig. 1 zeigt eine erfindungsgemäße Kühleinrichtung prinzipiell.

Für eine leichte Zuordnung der Teile in der Figur kann die nachfolgende Bezugszeichenliste dienen:
- A: Arbeitsfluid
- 1: Kühleinrichtung
- 2: Wärmetauscher Arbeitsfluid/Luft
- 3: Wärmetauscher Arbeitsfluid/Wasser
- 4: Kühlkreislauf für Arbeitsfluid
- 5: Pumpe
- 6: Schaltmittel für Luft
- 7: Schaltmittel für Wasser
- 8, 8', 8": Steuereinheiten
- 81, 81', 81": Temperaturfühler
- 9: Motor für einen Ventilator
- 10: Filter

In Fig. 1 ist schematisch ein Gefäß mit Arbeitsfluid A gezeigt. Ein Kühlkreislauf 4 mit einer Leitung für ein Arbeitsfluid und mit einer Pumpe 5 sichert den Umlauf und den Durchlauf des Fluids A durch eine Kühleinrichtung 1. Im Kühlkreislauf 4 kann auch mit Vorteil eine Filtereinrichtung 10, beispielsweise für Teilchen mit einem Durchmesser von größer 5 µm, eingeschaltet sein.

Eine Steuereinheit 8' mit einem Temperaturfühler 81' und eine Steuereinheit 8 mit einem Temperaturfühler 81 können einerseits ein Schaltmittel 6 für einen Wärmetauscher 2 (Arbeitsfluid/Luft) und andererseits ein Schaltmittel 7 für einen Wärmetauscher 3 (Arbeitsfluid/Wasser) aktivieren und deaktivieren.

Eine Steuereinheit 8" mit einem Temperaturfühler 81" kann als Sicherheitseinrichtung für ein Abschalten der Hochdruckpumpe bei Überschreiten einer oberen Grenztemperatur vorgesehen sein.

Beim Betrieb einer Hochdruckpumpe mit Druckübersetzer wird beispielsweise ein Arbeitsfluid A in einem Kühlkreislauf 4 geführt und laufend in einem Filter 10 gereinigt. Erreicht das Arbeitsfluid A im Behälter eine Temperatur von beispielsweise 50 °C, was durch Temperaturfühler 81, 81', 81" ermittelt werden kann, so aktiviert ein Schaltmittel 6 eine Kühlluftbeaufschlagung des Wärmetauschers 2 durch einen Lüftermotor 9, welche Kühlluftbeaufschlagung z. B. bei einer Temperatur von 45 °C des Arbeitsfluids A abgeschaltet wird. Mit einer derartigen Aus-/Ein-Schaltung durch die Steuereinheit 8' kann auf einfache Weise im Normalfall eine vorteilhafte Temperaturkonstanz des Arbeitsfluids A und damit ein schonender Dauervolllastbetrieb einer Hochdruckpumpe erreicht werden.

Steigt jedoch die Temperatur des Arbeitsfluids A beispielsweise auf eine Temperatur von über 60 °C an, was durch hohe Kühllufttemperaturen oder geringe Kühlluftmengen bewirkt sein kann, so erfolgt durch Temperaturfühler 81 bzw. die Steuereinheit 8 eine Aktivierung des Schaltmittels 7 für Wasser, wodurch eine Zusatzkühlung über den Arbeitsfluid/Wasser-Wärmetauscher 3 ausgelöst und eine nachgeordnete weitere bzw. zusätzliche Wärmeabfuhr aus dem Arbeitsfluid A in den Kühlkreislauf 4 bewerkstelligt wird.

Eine Arbeitsfluid/Wasser-Kühlung durch den Wärmetauscher 3 kann in einfacher Weise auch nach einer Aus-/Ein-Funktion der Steuereinheit 8 gesteuert und auf die Arbeitsfluid/Luft-Kühlung abgestimmt sein.

## Patentansprüche

1. Hochdruckpumpe mit Druckübersetzer und einer Kühleinrichtung (1) für ein in einem Kühlkreislauf (4) der Kühleinrichtung (1) geführtes Arbeitsfluid (A) der Hochdruckpumpe, wobei die Kühleinrichtung (1) eine Förderanlage und Wärmetauscher (2, 3) für das Arbeitsfluid (A) umfasst, **dadurch gekennzeichnet, dass** die Kühleinrichtung (1) mit mindestens zwei Wärmetauschern (2, 3) gebildet ist, welche Wärmetauscher (2, 3) im Kühlkreislauf (4) in Serie geschaltet sind, welcher Kühlkreislauf (4) durch mindestens eine Pumpe (5) gezielt beaufschlagbar ist und Steuereinheiten (8, 8', 8") aufweist, durch welche eine Aktivierung bzw. Deaktivierung der jeweiligen Wärmetauscher (2, 3) bei gewünscht einstellbaren Temperaturen durch Mittel (6, 7) schaltbar ist, wobei ein Wärmetauscher (2) durch durchströmende Luft und ein weiterer Wärmetauscher (3) durch durchströmendes Wasser aktivierbar ist.

2. Hochdruckpumpe nach Anspruch 1, **dadurch gekennzeichnet, dass** der bzw. die Arbeitsfluid/Luft-Wärmetauscher (2) durch Elektro- oder Hydraulikmotoren (9), letztere vorzugsweise im Kühlkreislauf (4) in Serie geschaltet, aktivierbar sind.

3. Hochdruckpumpe nach Anspruch 1 oder 2, **dadurch gekennzeichnet, dass** der bzw. die Arbeitsfluid/Wasser-Wärmetauscher (3) durch Beaufschlagung mit Wasser über Schaltmittel (7) aktivierbar sind.

4. Hochdruckpumpe nach einem der Ansprüche 1 bis 3, **dadurch gekennzeichnet, dass** die Schaltmittel (6, 7) eine Ein-/Aus-Funktion aufweisen.

5. Hochdruckpumpe nach einem der Ansprüche 1 bis 4, **dadurch gekennzeichnet, dass** die Pumpe (5) für die Förderanlage des Arbeitsfluids (A) in Wirkverbindung mit dem Antriebsmotor für die Hochdruckpumpe steht.

6. Verwendung einer Hochdruckpumpe nach einem der Ansprüche 1 bis 5 für Wasserstrahl-Schneidanlagen.

7. Wasserstrahl-Schneidanlage aufweisend eine Hochdruckpumpe mit Druckübersetzer nach einem der Ansprüche 1 bis 5.

## Claims

1. A high-pressure pump with a pressure intensifier and a cooling device (1) for a working fluid (A) of the high-pressure pump conveyed in a cooling circuit (4) of the cooling device (1), wherein the cooling device (1) comprises a delivery system and heat exchangers (2, 3) for the working fluid (A), **characterized in that** the cooling device (1) is formed with at least two heat exchangers (2, 3) which heat exchangers (2, 3) are connected in series in the cooling circuit (4), which cooling circuit (4) can be specifically pressurized by at least one pump (5) and has control units (8, 8', 8") by which an activation or deactivation of the respective heat exchangers (2, 3) can be switched at desired adjustable temperatures by means (6, 7), wherein one heat exchanger (2) can be activated by air flowing therethrough and a further heat exchanger (3) by water flowing therethrough.

2. The high-pressure pump according to claim 1, **characterized in that** the working fluid/air heat exchanger or working fluid/air heat exchangers (2) can be activated by electric motors or hydraulic motors (9) wherein the latter are preferably connected in series in the cooling circuit (4).

3. The high-pressure pump according to claim 1 or claim 2, **characterized in that** the working fluid/air heat exchanger or working fluid/air heat exchangers (3) can be activated via switching means (7) when pressurized with water.

4. The high-pressure pump according to any one of the claims 1 to 3, **characterized in that** the switching means (6, 7) have an on/off function.

5. The high-pressure pump according to any one of the claims 1 to 4, **characterized in that** the pump (5) for the delivery system of the working fluid (A) is operatively connected to the drive motor for the high-pressure pump.

6. A use of a high-pressure pump according to any one of the claims 1 to 5 for waterjet-cutting units.

7. A waterjet-cutting unit comprising a high-pressure pump with pressure intensifier according to any one of the claims 1 to 5.

## Revendications

1. Pompe à haute pression comprenant un dispositif multiplicateur de pression et un système de refroidissement (1) pour un fluide de travail (A), guidé dans un circuit de refroidissement (4) du système de refroidissement (1), de la pompe à haute pression, le système de refroidissement (1) comprenant une installation de transport et un échangeur de chaleur (2, 3) pour le fluide de travail (A), **caractérisée en ce que** le système de refroidissement (1) est formé avec au moins deux échangeurs de chaleur (2, 3), lesquels échangeurs de chaleur (2, 3) sont commutés en série dans le circuit de refroidissement (4), lequel circuit de refroidissement (4) peut être alimenté de façon adéquate par au moins une pompe (5) et comprend des unités de commande (8, 8', 8") par lesquelles une activation ou désactivation des échangeurs de chaleur (2, 3) respectifs peut être commutée par des moyens (6, 7) dans le cas de températures réglables de façon souhaitée, un échangeur de chaleur (2) pouvant être activé par de l'air traversant et un autre échangeur de chaleur (3) par de l'eau traversante.

2. Pompe à haute pression selon la revendication 1, **caractérisée en ce que** le ou les échangeurs de chaleur à fluide de travail/air (2) peuvent être activés par des moteurs électriques ou hydrauliques (9), ces derniers étant montés en série de préférence dans le circuit de refroidissement (4).

3. Pompe à haute pression selon la revendication 1 ou 2, **caractérisée en ce que** le ou les échangeurs de chaleur à fluide de travail/eau (3) peuvent être activés par alimentation avec de l'eau via des moyens de commutation (7).

4. Pompe à haute pression selon l'une quelconque des revendications 1 à 3, **caractérisée en ce que** les moyens de commutation (6, 7) présentent une fonction marche/arrêt.

5. Pompe à haute pression selon l'une quelconque des revendications 1 à 4, **caractérisée en ce que** la pompe (5) pour l'installation de transport du fluide de travail (A) est en liaison active avec le moteur d'entraînement pour la pompe à haute pression.

6. Utilisation d'une pompe à haute pression selon l'une quelconque des revendications 1 à 5 pour des installations de coupe à jet d'eau.

7. Installation de coupe à jet d'eau présentant une pompe à haute pression avec dispositif multiplicateur de pression selon l'une quelconque des revendications 1 à 5.
